# EUROPÄISCHE PATENTSCHRIFT

(11) **EP 0 065 072 B1**
(45) Veröffentlichungstag und Bekanntmachung des Hinweises auf die Patenterteilung: **15.01.1986**
(21) Anmeldenummer: 82101124.4
(22) Anmeldetag: 16.02.1982
(51) Int. Cl.: E04B 7/14, E04D 3/06, E04C 2/32

(54) **Verbundbauteil aus einem Traggitter und einer Kunststoffabdeckung**
Construction element composed of a supporting lattice girder and a covering of plastics material
Elément de construction composé d'un treillis de support et d'une couverture en matière plastique

(30) Priorität: 12.05.1981 DE 8113867 U
(43) Veröffentlichungstag der Anmeldung: 24.11.1982
(73) Patentinhaber: Röhm GmbH, 64293 Darmstadt (DE)
(72) Erfinder: Müller, Dieter, D-6102 Pfungstadt (DE); Kerk, Klaus, D-6103 Griesheim (DE)

## Beschreibung

Die Erfindung betrifft Verbundbauteile aus einem Metalldrahtgitter und einer Kunststoffabdeckung, die an den Kreuzungspunkten des Metalldrahtgitters Über Verbindungsschellen mit diesem starr verbunden ist. Verbundbauteile dieser Art sind aus der DE-PS 22 47 358 bekant. Sie erhalten ihre statische Steifigkeit dadurch, daß sie tonnenförmig gewölbt sind und die plattenförmige Kunststoffabdeckung im Abstand von dem Metalldrahtgitter ageordnet ist. Bei der Belastung der bekannten Verbundbauteile treten Drehmomente an den Verbindungsstellen zwischen den Kreuzungspunkten des Metalldrahtgitters und der Kunststoffab deckung auf. Diese Momente sind umso größer, je größer der Abstand zwischen dem Metalldrahtgitter und der Kunststoffabdeckung ist. Um den Bruch der Kunstoff abdeckung a den Verbindungspunkten zu vemeiden, müssen die Verbindungsstellen möglichst momentenfrei auf den Kreuzungspunkten des Metalldrahtgitters agebracht werden, was namentlich dann wenn mit den Verbundbauelementen größere Flächen überdeckt werden sollen, zu einer aufwendigen Gestaltung der Verbindungsschellen führt.

Ein Verbundbauteil bei dem beide Seiten des Traggitters mit Deckflächen ausgerüstet sind ist in der US-PS 3 672 022 beschrieben. Die Deckflächen werden an dem Traggitter durch Schweißen, durch Löten oder durch Verkleben befestigt.

Die beiden oben anegebenen den Stand der Technik ausweisenden Patentschrifte beschreiben Verbundbauelemente aus einem Tragitter mit einseitiger bzw.beidseitiger Bedeckung von gleicher Größe. Die einzelnmen Verbundbauelemente können dann nur durch geeignete, aufwendige Hilfskonstruktion en zu einem größeren Bauteil zusammengesetzt werden.

Der Erfindung liegt die Aufgabe zugrunde, die bekannten Verbundbauteile bezüglich ihrer Steifigkeit zu verbessern ohne daß an den Verbindungsstelen zwischen dem Metalldrahtgitter und der Kunststoffabdeckung Drehmomente auf treten oder aufwendige Verbindungsschellen zur Aufnahme solcher Drehmomente erforderlich werden. Weiterhin sollen die Verbundbaiteile in einfacher Weise aus kleineren Elementen zusammengesetzt werden ohne daß die Einzelelemente verbindende Hilfskonstruktionen erforderlich werden. Die Aufgabe wird da-durch gelöst, daß das Traggitter beidseitig mit je einer Kunsstoffabdeckung starr verbunden ist, und daß das Verbundbauteil aus aneinandergerihten Einzelementen, die kleiner als das Verbundbauteil selbst sid, zusammengestzt ist, wobei die Stoßstellen zwischen den Einzelementen in der Gesamtfläcke des Verbundbauteils versetzt gegeneinander angeordnet sind

Dadurch ist es jetzt möglich, Verbundbauteile von nahezu beliebiger Größ aus Einzelelementen aufzubauen, die kleiner als das Verbundbauteil selbs sind. Dieses Bauteil kann als Ganzes Zug-und Schubkräfte aufnehmen und übertragen obwohl weder in den Kunststoffabdeckungen noch in den Traggittern eine durchgehende kraftschlüssige Verbindung besteht. Das wir dadurch möglich, daß die beidseitig starr mit Einzelelementen des Traggitters verbundenen Kunststoffdeckflächen versetzt gegen die Elemente des Traggitters angeordnet sind.

Vorteilhafle Ausgestattungen sind in den abh.ngigen Ansprüchen beschrieben. Ausführungsbeispiele der Erfindung werden in den Fi guren 1 bis 3 dargestellt.
F i g u r 1 stellt ausschnittsweise einen Querschnitt durch ein tonnenförmig gewölbtes Verbundbauteil gemäß der Erfindung dar.
F i g u r 2 zeigt einen Querschnitt durch ein aderes Bauteil gemäß der Erfindung mit ebenen und gegeneinander geneigten Außenflächen.
F i g u r 3 zeigt in Schnittbild eine zweckmäßige Gestaltung einer Verbindungsschelle.

Die neuen Verbundbauteile sind nach dem Prinzip des. Gitterträgers, jedoch in flächiger Ausführung, aufgebaut. Zwei Kunststoffabdeckungen (1) und (2) bilden Ober-und Untergurt des Gittertragwerks. Das aus Mefitall drähten bzw. stäben gebildete Traggitter (3) übernimmt die Funktion des stützenden Steges zwischen Ober-und Untergurt. Im Falle geringer Belastung oder hoher Eigensteifigkeit des Traggitters kann dieses flach ausgebildet sein wie z. B. eine herkömmiiche Baustahlmatte. Wenn eine höhere statische Steifigkeit gefordert wird, wird ein dreidinensionales Gitterwerk verwendet. In diesem sind die Metalldrähte bzw. stäbe etwa senkrecht zur Ebene der Kunststoffabdeckungen periodisch gebogen und an den Scheitelpunkten (4) mit der jeweils anliegenden Kunststoffabdeckung starr verbunden. Im Regelfall besteht das Gitter aus rechtwinklig zueinander verlaufenden Metallstäben. Um die erforderliche Steifigkeit zu erreichen, kann es genügen,-die Metallstäbe in einer der Gitterrichtungen in beschriebenen Sinne periodisch zu biegen. Vorzugsweise sind die Metallstäbe in beiden Gitterrichtungen in dieser Weise gebogen. Durch die periodische Biegung wird der Abstand zwischen dem Ober-und Untergurt des Gittertragwerks vergrößert und dadurch seine statische Steifigkeit erhöht. Um Drehmomente, die auf die kunststoffabdeckungen einwirken, weitgehend auszuschließen, werden die Kunststoffabdeckungen möglichst dicht an den Metall stäbe; . den Scheitelpunkten der Metallstäbe . 3 zeigt eine Detaillösung, bei u- t se Verbindung mit ein em geringen Abstand zwischen der Kunststoffabdeckung und dem Metallstabgitter verwirklicht wird. Vorzugsweise sind benachbarte, in gleicher Richtung verlaufende Metallstäbe jeweils gegenläufig gekrümmt, so daß inre Scheitelpunkte jeweils um eine halbe Periodenlänge P gegeneinader versetzt sind. Vorzugsweise sind die Metallstäbe in beiden Gitterrichtungen in dieser Weise gegenläufig gekrümmt und an den jeweiligen Scheitelpunkten zu Kreuzungspunkten miteinander verbunden. Bei dieser Gestaltung folgen bei jedem Metallstab jeweils ein hochliegender und ein tiefliegender Kreuzungspunkt aufeinander. Die Metallstäbe können an den Kreuzungspunkten verschweißt sein. Zweckmäßiger ist eine Verbindungsschelle (10), die gleichzeitig zur Verbindung mit der Kunststoffabdeckung dient.

Vorzugsweise werden die Metallstäbe etwa in Form einer Sinuskurve gebogen, wie in Fig. 1 dargestellt. Sie können jedoch auch zickzacktrapez-oder rechteckförmig mit kleinen Krümmugsradien an den Scheitelpunkten gebogen sein; vgl. Fig. 2.

Im Falle eines erfindungsgemäßen Verbundbauteils von gleichförnger Gesamtdicke ist die Biegung der Metallstäbe in jeder Periode gleich hoch und vorzugsweise jede Periode P gleich lang. Diese Gestaltungsweise eiget sich für große ebene oder tonnenförmig gewölbte Verbundbau teile. Für frei vorkragende ebene oder gewölbte Dachflächen kann eine schwache Neigung der Kunststoffabdeckungen (5) und (5 ') gegeneinader vorteilhafter sein. In diesem Falle können die Längen der einzelnen Biegurgsperioden (P_{1.} P₂, P₃ ...) der Metallstäbe mit abnehmender Gesamtdicke ebenfalls kleiner werden, wie in Fig. 2 dargestellt.

Die neuen Verbundbauteile haben nicht nur eine erhöhte statische Steifigkeit, sondern gewähren durch das Vorhandensein von zwei im Abstand angeordneten Kunststoffabdeckungen gleichzeitig eine erhöhte Wärme-und Schalldämmung. Sie eignen sich daher zur Errichtung von selbst tragenden, großflächigen Bauwerken oder Teilen davon, wie Lichtwärden Schalls chut zwänden, Lichtdäche rn Gewächshäusern, Schallschutzturneln für Straßen und Eisenbahren, Fabrikhallen usw. Bei der Errichtung großflächiger Bauteile dieser Art werden sowohl die Kunststoffabdeckungen als auch die Metallstäbe aus kleinen Einzelelementen an einandergereiht. Die Steifigkeit und Tragfähigkeit des gesamten Bauteils wird dadurch nicht beeinträchtigt, vorausgesetzt, daß die Stoßstellen zwischen den einzelnen Teilelementen in der Gesamtfläche des Bauteils versetzt gegeneinander angeordnet sind. In allgemeinen ist es nicht erforderlich, die Elemente so miteinander zu verbinden, daß die Verbindungsstelle auf Zug beansprucht werden kann. So können die Enden von aneinander stoßenden Meatallstäben durch lose aufgesteckte Rohrhülsen miteinander verbunden werden. Die Ränder von benachbarten Kunststoffabdeckelementen können durch geeignete Klemmpfirofile verbunden werden.

Die Kunststoffabdeckungen und die Metallstäbe müssen den aufzunehmenden Verkehrslasten entsprechend dimensioniert sein. Das Traggitter besteht vorzugsweise aus Stahlstäben, jedoch können auch Stäbe aus Alumium oder anderen Metallen Verwendung finden. Je nach der Größe des Gesamtbauwerks und den auftretenden Verkehrslasten kommen Stahlstäbe von beispielsweise 5 20 mm Durchmesser in Betracht. Die Stahlstäbe werden vorzugsweise verzinkt oder korrosionsfest beschichtet.

Die Verbindungsschellen für die.Kreuzungspunkte des Traggitters bestehen vorzugsweise ebenfalls aus Metall und können beispielsweise durch Druckguß aus Aluminium hergestellt sein. Zweckmäßig ist eine Gestaltung gemäß Fig. 3, bei der die Mefitallstäbe (6), (7) in kreuzweise angeordnete Schlitze (8) eingeschoben und durch einen Gewindering (9) unverrückbar verklemmt sind. Die Kunststoffabdeckung (1) wird an der gleichen Verbindungs schelle (10) befestigt. Zu diesem Zweck trägt sie einen Gewindeschaft (11), der durch eine entsprechende Bohrung in der Kunststoffabdeckung führt. Eine starre und zugleich Wasserdichte Befestigung der Kunststoffabdeckung wird erreicht, wenn sie mit Dichtungsscheiben (12), (13) aus elastischem Material, einer Klemmscheibe (14) und einer Hutmutter (15) befestigt wird. Gegebenenfalls kan auch der Gewindeschaft (11) mit einem elastischen Material überzogen sein .

Als Kunststoffabdeckung eignen sich Hohlkamertafeln oder Vollprofiltafeln, die flach oder gewellt sein können. Hohlkamertafeln beispielsweise extrudierte Stegdoppelplatten haben den Vorteil einer hohen Eigensteifigkeit bei geringem Gewicht. Als Kunststoffe eignen sich Poly carbonate, Polymethylmethacrylat Polyvinylchlorid, glasfaserverstärkte Polyester oder Polyolefine. Bei Verwendung von Hohlkammerprofilen werden extrudierte Stegdoppelplatten aus Polycarbonat bevorzugt. Vollprofilplatten können in einer Stärke von beispielsweise 2 8 mm eingesetzt werden. Geeignete Hohlkammerprofile können Dicken von 8 40 mm haben. Die obere und die untere Abdeckung können aus gleichartigem oder verschiedenem Kunststoffmaterial bestehen.

## Patentansprüche

Verbundbauteil aus einem Traggitter (3) aus Metalldrähten oder stäben und einer Kunststoffabdeckung (1), die an den Kreuzungspunkten des Traggitters über Verbindungsschellen (10) mit diesem starr verbunden ist dadurch gekennzeichnet, daß das Traggitter beidseitig mit je einer Kunststoffabdeckung ((1), (2) (5')) starr verbunden ist, und daß das Verbundbauteil aus aneinwdergereihte Einzelelementen, die kleiner als das Verbundbauteil selbst sind zusammengesetzt ist, wobei die Stoßstellen zwischen den Einzelelementen in der Gesamtfläche des Verbundbauteils versetzt gegeneinander angeordnet sind.

2. Verbundbauteil nach Anspruch 1, dadurch gekennzeichnet, daß die Einzelelemente an den Stoßstellen nicht zugbelastbar miteinander verbunden sind.

3. Verbundbauteil nach den Ansprüchen 1 oder 2, dadurch oekennzeichnet, daß die Metalldrähte bzw. stäbe wenicstens in einer, vo;zucsweise in beiden Gitterrichtungen etwa senkrecht zur Ebene der Kunststoffabdeckunqen(1,2,5,5') periodisch gebogen sind und an den Scheitelpunkten (4) mit der jeweils anliegenden Kunststoffabdeckung starr verbunden sind.

Verbundbauteil nach Anspruch 3, daddadurch gekennzeichnet, daß benachbarte, in gleicher Richtung verlaufende Metalldrähte bzw. stäbe jeweils gegenläufig gekrümmt sind.

5. Verbundbauteil nach den Ansprüchen 1 bis 4, dadurch gekennzeichnet, daß die Kunststoffabdeckungen (1,2) gleichsinnig tonnenförmig gewölbt sind.

6. Verbundbauteil nach den Ansprüchen 1 bis 4, dadurch gekennzeichnet, daß die Kunststoffabdeckungen eben sind und parallel oder gegeneinander geneigt (5,5') angeordnet sind.

## Claims

1. Composite component consisting of a support lattice (3) of metal wires or rods and a plastics covering (1) which is fixedly connected to the support lattice at the points of intersection thereof via connecting clips (10), characterised in that the support lattice is fixedly connected on each side to a plastics covering (1, 2, 5, 5') and in that the composite component is made up of a series of individual elements arranged one behind the other and smaller than the composite component itself, the points of contact between the individual elements in the overall surface of the composite component being offset relative to one another.

2. Composite component as claimed in claim 1, characterised in that the individual elements are connected to one another at the points of contact in such a way that they are not subject to tensile stress.

3. Composite component as claimed in claim 1 or 2, characterised in that the metal wires or rods are periodically bent in at least one and preferably both directions of the lattice, substantially at right angles to the plane of the plastics coverings (1, 2, 5, 5') and are fixedly connected at the apices (4) to the plastics covering abuting thereon.

4. Composite component as claimed in claim 3, characterised in that adjacent metal wires or rods extending in the same direction are curved in opposite directions.

5. Composite component as claimed in claims 1 to 4, characterised in that the plastics coverings (1, 2) have a convex barrel-like curvature in the same direction.

6. Composite component as claimed in claims 1 to 4, characterised in that the plastics coverings are planar and arranged parallel or inclined relative to each other (5, 5').

## Revendications

1. Elément de construction composite formé d,un treillis porteur (3) de fils ou de barres métalliques et d'un revêtement de matière synthétique (1) qui, aux points d'intersection du treillis porteur, est raccordé rigidement à celui-ci au moyen d'étriers d'assemblage (10), caracterisé en ce que le treillis porteur est raccordée rigidement, sur chacun de ses deux côtes, à un revêtement de matière synthetique (1, 2, 5, 5') et en ce que l'élément de construction composite est composé d'eléments individuels qui sont joints les uns aux autres et qui sont plus petits que l'élement de construction composite lui- même, les joints entre ces éléments individuels étant situes en position décalée les uns par rapport aux autres sur toute l'étendue de la surface de l'é1451 ment de construction composite.

2. EI451 ment de construction composite selon la revendication 1, caractérise en ce qu'au niveau des joints, les éléments individuels sont assemblés entre eux par des moyens qui ne sont'pas destinés à resister aux efforts de traction.

3. Elément de construction composite selon la revendication 1 ou 2, caractérisé en ce qu'au moins dans l'une, et de préference dans les deux directions du treillis, les fils ou barres métalliques sont courbés de façon périodique, à peu pres perpendiculairement aux plans des revêtements de matiere syn thétique (1, 2, 5, 5') et sont raccordés rigidement, au niveau des points de rebroussement (4), aux revetements de matiere synthétique contigus respectifs.

4. Elément de construction composite selon la revendication 3, caractérisé en ce que des fils ou barres métalliques voisins, s'étendant dans la meme direction, sont courbés en sens opposés.

5. Elément de construction composite selon l'une quelconque dés revendications 1 à 4, caractérisé en ce que les revêtements de matière synthetique (1,2) sont bombés en barillet dans le même sens. 6. Elément de construction composite selon l'une quelconque des revendications 1 à 4, caractérisé en ce que les revêtements de matière synthétique sont plans et sont disposés parallèlement ou en direction inclinée l'un par rapport à l'autre (5, 5').
